# EUROPÄISCHE PATENTSCHRIFT

(11) **EP 2 056 307 B1**
(45) Veröffentlichungstag und Bekanntmachung des Hinweises auf die Patenterteilung: **22.12.2010**
(21) Anmeldenummer: 08163674.8
(22) Anmeldetag: 04.09.2008
(51) Int. Cl.: H01F 7/02

(54) **Lösevorrichtung zum Lösen von magnetisch lösbaren Diebstahlsicherungen**
Dismantling device for dismantling magnetically detachable anti-thief devices
Dispositif de déclenchement destiné au déclenchement de sécurités contre le vol pouvant être déclenchées de manière magnétique

(30) Priorität: 01.10.2007 CH 15182007
(43) Veröffentlichungstag der Anmeldung: 06.05.2009
(73) Patentinhaber: Maurer, Albert, 8624 Grüt (CH)
(72) Erfinder: Maurer, Albert, 8624 Grüt (CH)
(74) Vertreter: Schneider Feldmann AG Patent- und Markenanwälte

(56) Entgegenhaltungen:
- EP-A- 0 047 264
- WO-A-00/11686
- US-A- 4 012 813
- US-A- 4 527 310
- US-A1- 2007 029 889

## Beschreibung

### Technisches Gebiet

Die vorliegende Erfindung beschreibt eine Lösevorrichtung zum Lösen von magnetisch lösbaren Diebstahlsicherungen bestehend aus einer löseseitigen Abdeckplatte und einer der Halterung oder Auflage dienenden Bodenplatte zwischen denen zur Lösung der Diebstahlsicherung dienende Permanentmagnetelemente angeordnet sind.

### Stand der Technik

Schon seit langem werden Textilien in Warenhäusern und beispielsweise Kleidungsstücke in Kleiderboutiquen durch an den Textilien lösbar befestigte Diebstahlsicherungen vor Diebstahl gesichert. Diese Diebstahlsicherungen sind mehrteilig ausgeführt, wobei meist ein dornähnliches Befestigungsmittel durch den Stoff geführt wird und nach der Durchdringung des Stoffes Aufnahme in einem Haltemittel findet. Die lösbare Verbindung ist eine form- und/oder kraftschlüssige Verbindung zwischen dem Befestigungsmittel und dem Haltemittel und kann bei der hier interessierenden Art von Diebstahlsicherungen nur durch den Einsatz eines hohen Magnetfeldes und einer hohen magnetischen Induktion gelöst werden.

Eine Lösevorrichtung zur Lösung von Diebstahlsicherungen ist in der EP0047264 offenbart, wobei ein Ringmagnet und eine Magnetscheibe vertikal voneinander beabstandet, mehrere horizontal liegende Lagen bildend, und von einer Abdeckplatte und einer Bodenplatte vertikal begrenzt, angeordnet sind. Der Ringmagnet und die Magnetscheibe weisen unterschiedlich starke magnetische Feldstärken auf und können aus unterschiedlichen Materialien hergestellt sein. Die Lösevorrichtung weist eine sandwich-artige Form in vertikaler Richtung auf, wobei die Magnetscheibe auf der Bodenplatte liegt und von einer Stahlscheibe umgeben ist, welche ebenfalls auf der Bodenplatte liegt. Auf der Stahlscheibe liegt der Ringmagnet vertikal beabstandet von der Magnetscheibe. In der Bohrung der Magnetscheibe verlaufen die Magnetfeldlinien hauptsächlich vertikal und damit axial in Richtung der Magnetscheibe, sodass eine Kraftkomponente hauptsächlich in vertikaler Richtung wirkt. Werden Diebstahlsicherungen vertikal in Richtung der Bodenplatte durch die Bohrung in der Abdeckplatte und durch die Bohrung im Ringmagnet geführt, wirkt ein starkes vertikales Magnetfeld, welches das Lösen der Diebstahlsicherung gewährleistet.

Mit der oben beschriebenen Vorrichtung können starke Magnetfelder in der Bohrung des Ringmagnetes, aufgrund geeignet gewählter magnetischer Materialien der Magnetscheibe erreicht werden, welche geeignet sind, Diebstahlsicherungen von Textilien zu lösen. Durch die Verwendung einer ferromagnetischen Abdeckplatte mit einer entsprechenden Bohrung, durch welche die Diebstahlsicherungen führbar sind, ist ein höherer magnetischer Fluss in der Bohrung des Ringmagnetes erreichbar, so dass auch spezielle Diebstahlsicherungen für welche höhere Magnetfeldstärken nötig sind, gelöst werden können.

Der beschriebene Aufbau weist eine sandwich-artige Form in vertikaler Richtung auf, wodurch eine entsprechende Bauhöhe resultiert. Je nach verwendetem Material werden dickere Magnetscheiben und Ringmagnete benutzt, wodurch die Höhe der gesamten Lösevorrichtung noch zusätzlich gesteigert wird. Da die Diebstahlsicherung nahe an die stark magnetisierte Magnetscheibe herangebracht werden muss, damit das Magnetfeld ausreichend gross ist, sind Bohrungen vorgesehen, deren Durchmesser für die Diebstahlsicherungen ausreichend gross sein müssen. Mit diesem Aufbau ist dadurch nicht gewährleistet, dass sämtliche Diebstahlsicherungen entfernbar sind, da die Durchmesser der Diebstahlsicherungen variieren.

### Darstellung der Erfindung

Die vorliegende Erfindung hat sich zur Aufgabe gestellt eine Vorrichtung zur Lösung von magnetisch lösbaren Diebstahlsicherungen zu schaffen, welche einen vertikal einlagigen und flachen Aufbau aufweist, welcher einfach und materialsparend herstellbar ist und besonders platzsparend neben der Kasse in einer Tischplatte oder ähnlichem versenkbar ist.

Diese Aufgaben bei gleichzeitiger Gewährleistung ausreichend hoher Magnetfelder, um standardisierte Diebstahlsicherungen und Diebstahlsicherungen, welche höhere Magnetfeldstärken zur Lösung benötigen, löst eine Lösevorrichtung gemäss den Merkmalen des Patentanspruches 1.

Weitere vorteilhafte Ausgestaltungsformen der erfindungsgemässen Lösevorrichtung werden in den abhängigen Patentansprüchen aufgeführt.

### Kurze Beschreibung der Zeichnungen

Die Erfindung wird nachstehend im Zusammenhang mit den Zeichnungen beschrieben.
- Figur 1: zeigt eine Aufsicht auf die Oberseite einer erfindungsgemässen Lösevorrichtung ohne Abdeckplatte, während die
- Figur 1a: den Rahmenmagnet mit Aussparung in einer Aufsicht und
- Figur 1b: den segmentierten Magnet mit zweiter Aussparung und 3/13 Segmenten in einer Aufsicht darstellt.
- Figur 2: zeigt eine Aufsicht auf die Oberseite einer weiteren rechteckig ausgestaltete Ausführungsform der Lösevorrichtung.
- Figur 3: zeigt eine Schnittzeichnung der Lösevorrichtung mit Bodenplatte und Abdeckplatte, wobei die jeweiligen Nord-und Südpole der Permanentmagneten angedeutet sind.
- Figur 4: zeigt eine Schnittzeichnung einer erfindungsgemässen Lösevorrichtung, wobei die Lösevorrichtung eine Mulde in der stark magnetischen Oberseite aufweist.

### Beschreibung

Im Folgenden wird eine Lösevorrichtung 1 beschrieben, welche auf einem Halbach-Array basiert, welches eine stark magnetische Oberseite 10 und eine schwach magnetische Unterseite 11 aufweist. Ein Halbach-Array hat die spezielle Eigenschaft, dass durch die geeignete Anordnung der Permanentmagnetelemente das Magnetfeld auf der stark magnetischen Oberseite 10 konzentriert ist, während auf der, der Oberseite 10 gegenüberliegenden Unterseite 11 nahezu keine Magnetfeldlinien aus dem Halbach-Array austreten, wodurch nur ein schwaches Magnetfeld in der Nähe der Unterseite 11 messbar ist.

Mit dem Anbringen einer ferromagnetischen Bodenplatte 5 wird überschüssiges Magnetfeld gebunden an der Unterseite 11, was eine Feldaustrittsverminderung auf der Unterseite 11 bei unausgewogener Magnetanordnung bewirkt und das Magnetfeld an der Oberseite 10 etwas verstärkt. Die Unterseite 11 weist in diesem Fall etwa 1/4 des Magnetfeldes der Oberseite 10 auf.

Wie in Figur 3 erkennbar, besteht die Lösevorrichtung 1 aus einer Mehrzahl von Permanentmagnetelementen, welche einander benachbart und in einander eingelassen in einer Ebene angeordnet sind, wobei die Magnetisierungsrichtungen direkt benachbarter Permanentmagnetelemente in aufeinander annährend senkrecht liegenden Ebenen angeordnet sind.

Die Magnetisierungsrichtung der einzelnen Permanentmagnetelemente wird, wie in der Physik üblich, durch einen Pfeil angedeutet, dessen Pfeilspitze zum magnetischen Nordpol des betrachteten Permanentmagnetelementes weist. Entsprechend dieser Konvention erhält man eine Darstellung der Magnetisierungsrichtungen der einzelnen Permanentmagnetelemente, wie in Figur 3 angedeutet. Die jeweiligen magnetischen Nordpole und die magnetischen Südpole sind in den Figuren mit N und S bezeichnet.

Die Lösevorrichtung 1 zum Lösen von magnetisch lösbaren Diebstahlsicherungen weist eine Abdeckplatte 6 auf, welche die Löseseite auf der stark magnetischen Oberseite 10 bedeckt. Die gegenüberliegende Unterseite 11 wird von einer der Halterung oder der Auflage dienenden Bodenplatte 5 bedeckt. Zwischen der Abdeckplatte 6 und der Bodenplatte 5 befindet sich mindestens ein umlaufend geschlossener Rahmenmagnet 2, der eine erste Aussparung 20 aufweist, in welcher weitere Elemente untergebracht werden können.

Während in Figur 1a ein ringförmiger Rahmenmagnet 2 dargestellt ist, zeigt Figur 2 einen rechteckförmigen Rahmenmagnet 2. Die Magnetisierungsrichtung des mindestens einen Rahmenmagnetes 2 ist annähernd senkrecht zur Papierebene angeordnet und damit annähernd parallel zur Mittelachse des ringförmigen bzw. rechteckförmigen Rahmenmagnetes 2. Die Verbindungslinie zwischen Nordpol und Südpol ist annähernd senkrecht zur Papierebene ausgerichtet ist, wobei der Nordpol zur Unterseite 11 der Lösevorrichtung 1 weist.

In die erste Aussparung 20 wird ein segmentierter Magnet 3 bündig mit dem Rahmenmagnet 2 abschliessend eingebracht, dessen Magnetisierungsrichtung annähernd senkrecht zur Magnetisierungsrichtung des Rahmenmagnetes 2 ausgerichtet ist und damit annähernd parallel zur Papierebene liegt. Erfindungsgemäss befinden sich der Rahmenmagnet 2 und der segmentierte Magnet 3 durch das Einlassen des segmentierten Magnetes 3 in der selben Ebene, wodurch ein flacher Aufbau resultiert.

Der segmentierte Magnet 3 umfasst eine Mehrzahl an Segmenten 31 und weist eine zweite Aussparung 30 auf. Beispielhaft zeigen die hier dargestellten möglichen zwei Ausführungsformen segmentierte Magnete 3 mit jeweils vier Segmenten 31, wobei die Südpole der einzelnen Segmente 31 an der Innenwand der ersten Aussparung 20 des Rahmenmagnetes 2 anliegen, während die Nordpole der einzelnen Segmente 31 der zweiten Aussparung 30 zugewandt sind.

Innerhalb der zweiten Aussparung 30 des segmentierten Magnets 3 wird, wiederum in der selben Ebene, in welcher der Rahmenmagnet 2 und der segmentierte Magnet 3 liegen, ein magnetischer Kern 4 befestigt. Der magnetische Kern 4 weist eine Magnetisierungsrichtung annähernd parallel zu seiner Mittelachse auf, wobei der Vektorpfeil der Magnetisierungsrichtung zur Oberseite 10 der Lösevorrichtung 1 zeigt. Der magnetische Nordpol des magnetischen Kerns 4 weist damit, im Gegensatz zum Rahmenmagnet 2 in Richtung Oberseite 10 der Lösevorrichtung.

Um die maximal möglichen Magnetfeldstärken zu erreichen, ist es vorteilhaft die Magnetisierungsrichtungen des Rahmenmagnets 2 und der Segmente 31 des segmentierten Magnets 3 jeweils genau senkrecht zueinander auszurichten. Wenn die Magnetisierungsrichtung des Rahmenmagnets 2 und des magnetischen Kerns 4 um 180° entgegengesetzt ausgerichtet sind und die Magnetisierungsrichtungen der einzelnen Segmente 31 jeweils senkrecht zu den Magnetisierungsrichtungen des Rahmenmagnets 2 und der magnetischen Kerns 4 angeordnet sind, dann resultiert eine Lösevorrichtung 1 mit einer stark magnetischen Seite und einer schwach magnetischen Seite.

Diese beschriebene Anordnung der einzelnen Permanentmagnetelemente resultiert in einem verstärkten Magnetfeld in der Nähe der Oberseite 10 der Lösevorrichtung 1, während die Stärke des Magnetfeldes in der Nähe der Unterseite 11 der Lösevorrichtung 1 vernachlässigbar ist. Es findet quasi eine Verstärkung des Magnetfeldes der gesamten Lösevorrichtung 1 in der Nähe der Oberseite 10 statt, welche je nach Wahl der Abmessungen und des permanentmagnetischen Materials zu magnetischen Flussdichten von mehr als einem Tesla führt. Durch diese erreichbaren Flussdichten können nahezu alle zur Zeit im Umlauf befindlichen magnetisch gehaltenen und lösbaren Diebstahlsicherungen gelöst werden.

Um eine möglichst homogene Verteilung der Magnetfeldlinien und damit der magnetischen Flussdichten zu erhalten, sollten die erste Aussparung 20 und die zweite Aussparung 30 jeweils zentrisch im Rahmenmagnet 2 und im segmentierten Magnet 3 angebracht sein. Optimale Ergebnisse wurden mit dem Ringförmigen Rahmenmagnet 2 und einer zentrischen ersten Aussparung 20 in Form einer zylindrischen Bohrung und einer zentrischen zweiten Aussparung 30 im segmentierten Magnet 3, erzielt, welche in den Figuren 1a und 1b dargestellt sind.

Problematisch ist die Anordnung und die Befestigung der Permanentmagnetelemente, da sich gleichnamige Magnetpole benachbarter Permanentmagnetelemente teilweise überlagern und darum teilweise sehr grosse Abstossungskräfte auftreten. Zur Stabilisierung der Lösevorrichtung 1, können der Rahmenmagnet 2, der segmentierte Magnet 3 und der magnetische Kern 4 auf die Bodenplatte 5 aufgeklebt und mit dieser unlösbar verbunden werden. Die einzelnen Segmente 31 werden zur Stabilisierung ebenfalls in der ersten Aussparung 20 an die Innenflächen des Rahmenmagnets 2 geklebt. Zum Schutz der stark magnetischen Oberseite 11 der Lösevorrichtung 1, wird die Abdeckplatte 6 unlösbar auf der Oberseite 10 befestigt, so dass eine kompakte einlagige Lösevorrichtung 1 aus Permanentmagnetelementen resultiert, die beispielsweise in eine Tischplatte eingelassen werden kann. Zur Klebung der einzelnen Permanentmagnetelemente werden beispielsweise zwei Komponenten Epoxydharze verwendet.

Der Einsatz von stark magnetischen Materialien, Magnetwerkstoffen mit hoher Remanenz, wie Samarium-Kobalt, Neodym-Eisen-Bor und Aluminium-Nickel-Kobalt macht es möglich, die Dicke der Lösevorrichtung 1 herabzusetzen, wodurch Lösevorrichtungen 1 in Scheibenformen von 15 mm bis zu 10 mm möglich sind. Die Abdeckplatte 6, sowie die Bodenplatte 5 werden aus Chromstahl gefertigt und dienen neben Designzwecken auch dem Schutz der Permanentmagnetelemente. Vorzugsweise wird Neodym-Eisen Bor für die hier offenbarten Lösevorrichtungen verwendet.

Wenn die vertikale Aufbauhöhe entweder des Rahmenmagnetes 2 oder des segmentierten Magnetes 3 entsprechend höher als die Aufbauhöhe des magnetischen Kerns 4 gewählt wird und damit der magnetische Kern 4 in Richtung der Oberseite 10 von den anderen Permanentmagnetelementen überragt wird, so entsteht eine Mulde auf der stark magnetischen Oberseite 10, wodurch das Magnetfeld auf der Oberseite 10 noch um etwa 10% bis 20% gegenüber dem planen Aufbau erhöht wird.

Während oben bislang in einer bevorzugten Ausführungsform ein segmentierter Magnet 3, bestehend aus vier Segmenten 31 beschrieben ist, ist es ebenfalls möglich, dass nur ein ringförmiges Segment 31 den Magnet 3 bildet. Um eine erfindungsgemässe Lösevorrichtung herzustellen muss die Anzahl an Segmenten 31 mindestens eins betragen.

### Bezugszeichenliste

- 1: Lösevorrichtung 10 Oberseite (stark magnetisch) 11 Unterseite (schwach magnetisch)
- 2: Rahmenmagnet 20 erste Aussparung
- 3: Segmentierter Magnet 30 zweite Aussparung 31 Segment
- 4: Magnetischer Kern
- 5: Bodenplatte
- 6: Abdeckplatte

## Patentansprüche

1. Lösevorrichtung (1) zum Lösen von magnetisch lösbaren Diebstahlsicherungen bestehend aus einer löseseitigen Abdeckplatte (6) und einer der Halterung oder Auflage dienenden Bodenplatte (5) zwischen denen zur Lösung der Diebstahlsicherung dienende Permanentmagnetelemente angeordnet sind,
**dadurch gekennzeichnet, dass**
ein umlaufend geschlossener Rahmenmagnet (2) in achsialer Richtung magnetisiert ist und eine erste Aussparung (20) aufweist, in der
ein segmentierter Magnet (3) in Form von mindestens einem in radialer Richtung magnetisierten Segment (31) angeordnet ist, wobei das oder die Segmente (31) eine zweite Aussparung (30) freilassen, in welcher ein achsial magnetisierter magnetischer Kern (4) eingelassen ist, so dass die Lösevorrichtung eine vertikal einlagige und flache Anordnung von Permanentmagnetelementen darstellt.

2. Lösevorrichtung nach Anspruch 1, **dadurch gekennzeichnet, dass** der Rahmenmagnet (2), der segmentierte Magnet (3) und der magnetische Kern (4), auf der Bodenplatte (5) unlösbar befestigt sind.

3. Lösevorrichtung nach Anspruch 1, **dadurch gekennzeichnet, dass** der Rahmenmagnet (2), der segmentierte Magnet (3) und der magnetische Kern (4) kreisscheibenförmig ausgebildet sind.

4. Lösevorrichtung nach Anspruch 1, **dadurch gekennzeichnet, dass** die erste Aussparung (20) und die zweite Aussparung (30) Bohrungen mit kreisförmigen Querschnittsflächen sind.

5. Lösevorrichtung nach Anspruch 1, **dadurch gekennzeichnet, dass** die Abdeckplatte (6) über die radialen Abmessungen des Rahmenmagnets (2) hinausragt, wodurch die Lösevorrichtung (1) in eine Aussparung eingelassen, formschlüssig befestigbar ist.

6. Lösevorrichtung nach Anspruch 1, **dadurch gekennzeichnet, dass** die Aufbauhöhe des Rahmenmagnets (2) grösser gewählt ist, als die Aufbauhöhen des segmentierten Magnets (3) und des magnetischen Kerns (4).

7. Lösevorrichtung nach Anspruch 1, **dadurch gekennzeichnet, dass** die Aufbauhöhe des segmentierten Magnets (3) grösser gewählt ist, als die Aufbauhöhe des Rahmenmagnets (2) und des magnetischen Kerns (4).

8. Verwendung eines Halbach-Arrays in einer Lösevorrichtung zum Lösen von magnetisch gehaltenen Diebstahlsicherungen,
mit einem in achsialer Richtung magnetisierten umlaufend geschlossenen Rahmenmagnet (2), der eine erste Aussparung (20) aufweist, in der ein segmentierter Magnet (3) in Form von mindestens einem in radialer Richtung magnetisierten Segment (31) angeordnet ist, wobei das oder die Segmente (31) eine zweite Aussparung (30) freilassen, in welcher ein achsial magnetisierter magnetischer Kern (4) eingelassen ist, wobei die Lösevorrichtung eine vertikale und flache Anordnung von Permanentmagneten darstellt.

9. Verwendung nach Anspruch 8 einer Lösevorrichtung nach Anspruch 6, **dadurch gekennzeichnet, dass** das Halbach-Array von
dem Rahmenmagnet (2),
dem segmentierten Magnet (3) in Form von mindestens einem in radialer Richtung magnetisierten Segment (31) und dem magnetischen Kern (4)
gebildet wird, wobei
jeweils benachbarte Permanentmagnetelemente relativ zueinander in aufeinander senkrecht stehenden Ebenen wechselnd ausgerichtet magnetisiert sind.

## Claims

1. A release device (1) for the release of magnetically releasable anti-theft devices consisting of a cover plate (6) on the release side, and a base plate (5) serving as a mounting or support, between which are arranged permanent magnet elements enabling the release of the anti-theft device,
**characterised in that** a peripherally-closed frame magnet (2) is magnetised in the axial direction and has a first opening (20), in which a segmented magnet (3), in the form of at least one segment (31) magnetised in the radial direction, is arranged, wherein
the segment or segments (31) leave free a second opening (30), in which an axially-magnetised magnetic core (4) is inserted, so that the release device constitutes a vertically single-layer and flat arrangement of permanent magnet elements.

2. The release device in accordance with Claim 1,
**characterised in that** the frame magnet (2), the segmented magnet (3), and the magnetic core (4), are attached to the base plate (5) such that they cannot be released.

3. The release device in accordance with Claim 1,
**characterised in that** the frame magnet (2), the segmented magnet (3), and the magnetic core (4) are designed in the shape of a circular disk.

4. The release device in accordance with Claim 1, **characterised in that** the first opening (20) and the second opening (30) are holes with cross-sectional areas of circular shape.

5. The release device in accordance with Claim 1,
**characterised in that** the cover plate (6) projects beyond the radial dimensions of the frame magnet (2), as a result of which the release device (1), inserted into an opening, can be attached in a form fit.

6. The release device in accordance with Claim 1,
**characterised in that** the build height of the frame magnet (2) is selected to be larger than the build heights of the segmented magnet (3) and the magnetic core (4).

7. The release device in accordance with Claim 1,
**characterised in that** the build height of the segmented magnet (3) is selected to be larger than the build height of the frame magnet (2) and the magnetic core (4).

8. An application of a Halbach array in a release device for the release of magnetically held anti-theft devices, with a peripherally-closed frame magnet (2) that is magnetised in the axial direction, and which has a first opening (20), in which is arranged a segmented magnet (3), in the form of at least one segment (31) magnetised in the radial direction, wherein
the segment or segments (31) leave free a second opening (30), in which an axially magnetised magnetic core (4) is inserted, wherein
the release device constitutes a vertical and flat arrangement of permanent magnets.

9. The application in accordance with Claim 8 of a release device in accordance with Claim 6, **characterised in that** the Halbach array is formed from the frame magnet (2), the segmented magnet (3), in the form of at least one segment (31) magnetised in the radial direction, and the magnetic core (4), wherein
respectively adjacent permanent magnet elements are magnetised relative to one another alternately aligned in mutually perpendicular planes.

## Revendications

1. Dispositif de détachement (1) pour le détachement de sécurités antivol détachables de façon magnétique comprenant une plaque de recouvrement (6) côté détachement et une plaque de fond (5) servant au maintien ou au support, entre lesquelles sont disposés des éléments à aimant permanent servant au détachement de la sécurité antivol,
**caractérisé en ce que**
un aimant-cadre (2) fermé sur le pourtour est magnétisé dans le sens axial et présente un premier évidement (20), dans lequel
est disposé un aimant (3) segmenté se présentant sous la forme d'au moins un segment (31) magnétisé dans le sens radial, le ou les segment(s) (31) libérant un second évidement (30), dans lequel est emboîté un noyau (4) magnétique magnétisé dans le sens axial, de sorte que le dispositif de détachement représente un agencement monocouche dans le sens vertical et plat d'éléments à aimant permanent.

2. Dispositif de détachement selon la revendication 1, **caractérisé en ce que** l'aimant-cadre (2), l'aimant (3) segmenté et le noyau (4) magnétique sont fixés de façon indétachable sur la plaque de fond (5).

3. Dispositif de détachement selon la revendication 1, **caractérisé en ce que** l'aimant-cadre (2), l'aimant (3) segmenté et le noyau (4) magnétique sont conçus en forme de disque circulaire.

4. Dispositif de détachement selon la revendication 1, **caractérisé en ce que** le premier évidement (20) et le second évidement (30) sont des percements avec des surfaces de section circulaires.

5. Dispositif de détachement selon la revendication 1, **caractérisé en ce que** la plaque de recouvrement (6) dépasse des dimensions radiales de l'aimant-cadre (2), le dispositif de détachement (1), emboîté dans un évidement, pouvant être fixé par complémentarité de formes.

6. Dispositif de détachement selon la revendication 1, **caractérisé en ce que** la hauteur de structure de l'aimant-cadre (2) est choisie plus grande que les hauteurs de structure de l'aimant (3) segmenté et du noyau (4) magnétique.

7. Dispositif de détachement selon la revendication 1, **caractérisé en ce que** la hauteur de structure de l'aimant (3) segmenté est choisie plus grande que la hauteur de structure de l'aimant-cadre (2) et du noyau (4) magnétique.

8. Utilisation d'un dispositif de Halbach dans un dispositif de détachement pour le détachement de sécurités antivol maintenues de façon magnétique,
comprenant un aimant-cadre (2) fermé sur le pourtour et magnétisé dans le sens axial, qui présente un premier évidement (20), dans lequel est disposé un aimant (3) segmenté sous la forme d'au moins un segment (31) magnétisé dans le sens radial, le ou les segment(s) (31) libérant un second évidement (30), dans lequel est emboîté un noyau (4) magnétique magnétisé dans le sens axial, le dispositif de détachement présentant un agencement vertical et plat d'aimants permanents.

9. Utilisation selon la revendication 8 d'un dispositif de détachement selon la revendication 6, **caractérisé en ce que** le dispositif de Halbach est formé par
l'aimant-cadre (2),
l'aimant (3) segmenté sous la forme d'au moins un segment (31) magnétisé dans le sens radial et
le noyau (4) magnétique,
à chaque fois des éléments voisins à aimant permanent étant magnétisés les uns par rapport aux autres et orientés en alternance dans des plans perpendiculaires entre eux.
